# EUROPÄISCHE PATENTSCHRIFT

(11) **EP 0 026 735 B1**
(45) Veröffentlichungstag und Bekanntmachung des Hinweises auf die Patenterteilung: **04.07.1984**
(21) Anmeldenummer: 80810259.4
(22) Anmeldetag: 21.08.1980
(51) Int. Cl.: C25C 3/14, B65G 53/22

(54) **Vorrichtung zum Beschicken von Elektrolyseöfen und Verfahren zu deren Betrieb**
Apparatus for charging electrolytic ovens and process for its operation
Dispositif pour le chargement de cuves d'électrolyse et procédé pour sa mise en oeuvre

(30) Priorität: 28.08.1979 CH 7854/79
(43) Veröffentlichungstag der Anmeldung: 08.04.1981
(73) Patentinhaber: Schweizerische Aluminium AG, 8212 Neuhausen am Rheinfall (CH)
(72) Erfinder: Merz, Walter, CH-8700 Küsnacht (CH); Friedli, Hans, CH-3945 Steg (CH)

## Beschreibung

Die vorliegende Erfindung bezieht sich auf eine Vorrichtung zum automatischen, prozessgesteuerten Beschicken von Elektrolyseöfen zur Aluminiumherstellung, mit einem Druckbehälter für Tonerde und Flussmittel, Förderleitungen zu den Elektrolyseöfen und einem auf jedem Elektrolyseofen angeordneten Tonerdebunker. Weiter bezieht sich die Erfindung auf ein Verfahren zum Betrieb der Vorrichtung.

Für die Gewinnung von Aluminium durch Elektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu CO und C0₂ verbindet. Die Elektrolyse findet in einem Temperaturbereich von etwa 940-970 °C statt.

Im Laufe der Elektrolyse verarmt der Elektrolyt an Aluminiumoxid. Bei unterer Konzentration von 1-2 % Aluminiumoxid im Elektrolyten kommt es zum Anodeneffekt, der sich in einer Spannungserhöhung von normal 4-4,5 V auf 30 V und darüber auswirkt. Spätestens dann muss die Kruste eingeschlagen werden und die Aluminiumoxid-Konzentration durch Zugabe von neuem Aluminiumoxid bzw. Tonerde angehoben werden.

Die Zelle wird im normalen Betrieb üblicherweise periodisch bedient, auch wenn kein Anodeneffekt auftritt. Ausserdem muss bei jedem Anodeneffekt die Badkruste eingeschlagen werden und die Tonerdekonzentration durch Zugabe von neuem Aluminiumoxid angehoben werden, was einer Zellenbedienung entspricht.

Zur Zellenbedienung ist über lange Jahre die Kruste aus erstarrter Schmelze zwischen den Anoden und dem Seitenbord der Elektrolysezelle eingeschlagen und anschliessend neues Aluminiumoxid zugegeben worden. Diese heute noch weitgehend angewandte Praxis stösst auf zunehmende Kritik wegen Verschmutzung der Luft in der Elektrolysehalle und äusseren Atmosphäre. Die Forderung nach Kapselung der Elektrolyseöfen und die Behandlung der Abgase ist in den letzten Jahren zunehmend zur zwingenden Notwendigkeit geworden. Eine maximale Zurückhaltung der Elektrolysegase durch die Kapselung kann jedoch nicht gewährleistet werden, wenn eine klassische Längsseitenbedienung zwischen den Anoden und dem Seitenbord der Oefen erfolgt.

In neuerer Zeit sind deshalb die Aluminiumhersteller immer mehr zur Mittelbedienung in der Ofenlängsachse übergegangen. Nach dem Einschlagen der Kruste erfolgt die Tonerdezugabe entweder lokal und kontinuierlich nach dem « Point-Feeder "System oder nicht kontinuierlich über die ganze Ofenlängsachse verteilt. In beiden Fällen ist auf der Elektrolysezelle ein Vorratsbunker für die Tonerde angeordnet. Entsprechendes gilt für die von der Anmelderin in jüngerer Zeit vorgeschlagene Querbedienung der Elektrolyseöfen (DE Patent Nr. 2731908.0).

Diese Tonerdebunker können aus einem Silo, der auf einem Hallenfahrzeug oder einem Ofenmanipulator angeordnet ist, nachgefüllt werden.

Angesichts der grossen Verbrauchsmengen von Tonerde und der bei diesen Verfahren unvermeidlichen Staubentwicklung ist auch der Einsatz von pneumatischen Fördermitteln versucht worden. Die im Dünnstrom geförderte, fluidisierte Tonerde erreicht bei solchen Fördersystemen Geschwindigkeiten von ca. 10 m/sec. Bei diesen hohen Fördergeschwindigkeiten ist jedoch das Material des Rohrleitungssystems einem ausserordentlich grossen Verschleiss unterworfen. Das häufige Auswechseln von Bestandteilen führt zu technischen und wirtschaftlichen Nachteilen. Ausserdem hat es sich als schwierig erwiesen, während dem Elektrolyseverfahren in einem bestimmten Ofen gebrauchte Flussmittel rasch und sicher an die gewünschte Stelle zu fördern.

In der DE-B-2 135485 wird eine Einrichtung zum Transport von pulverförmigem oder körnigem Gut aus einer waagrecht oder geneigt verlaufenden Förderleitung vorgeschlagen, welche sich insbesondere auch für den Transport von Aluminium-oxid eignet. Die beiden Leitungen für das Fördergut und die Druckluft stehen über einem porösen, im wesentlichen über die ganze Rohrlänge verlaufenden Boden miteinander in Verbindung. Durch diesen porösen Boden kann Luft hindurch treten und den Auflockerungszustand des Förderguts aufrechterhalten. Dieses Förderrohr hat jedoch den Nachteil, dass der grösste Teil der Druckluft, dem Weg des geringsten Widerstandes folgend, am Ende der unteren Druckluftleitung in die das Fördergut enthaltende, oberte Leitung eintritt, wo der Luftwiderstand mehrere Grössenordnungen höher ist, als in der leeren unteren Leitung.

Die DE-A-2 209 674 und DE-B-1 506 848 beziehen sich auf die Förderung von kurzen Materialpfropfen. Es werden spezifische Ausführungsvarianten von Verbindungen der Druckluftleitung zu der Förderleitung offenbart, die sich jedoch für eine kontinuierliche Dichtstromförderung nicht eignen.

In der US-A-3797707, insbesondere in Fig. 4, wird ein Silo mit einer segmentförmig aufgebauten Austrittsöffnung offenbart, welche nach unten zunehmend steilwandiger wird. In jedem Segment wird ein Fluidisierungsmittel zugeführt. Damit soll ein kontinuierlicher, problemloser Materialabfluss gewährleistet sein.

Der Erfinder hat sich die Aufgabe gestellt, eine Vorrichtung zum automatischen, prozessgesteuerten Beschicken von Elektolyseöfen zur Aluminiumherstellung und ein Verfahren zu deren Betrieb zu schaffen, welche bei minimalen Energieaufwand einen so geringen Verschleiss an Rohrmaterial aufweisen, dass die Förderrohre die Lebensdauer der Elektrolysezelle erreichen oder übertreffen. Weiter soll die schnelle und präzise Zufuhr von Flussmitteln zu einem bestimmten Ofen gewährleistet sein.

Die Aufgabe wird in bezug auf die Vorrichtung erfindungsgemäss dadurch gelöst, dass
- der zylinderförmige Druckbehälter für Tonerde und Flussmittel im unteren Bereich vorerst eine trichterförmige Verengung mit grossem Oeffnungswinkel und dann eine weitere Verengung mit kleinem, Kernfluss bewirkenden Oeffnungswinkel aufweist,
- die Förderleitungen vom Druckbehälter zu der Elektrolysezelle ein Förderrohr und ein Druckluftrohr umfassen, wobei - zur Egalisierung des über die gesamte Rohrlänge in die Förderleitung eintretenden Luftgewichtes - im Druckluftrohr Restriktionen mit in Förderrichtung abnehmender Abschirmfläche eingebaut sind, und der Uebergang vom Druckluft- zum Förderrohr mindestens im Bereich der Restriktionen aus porösem Material besteht, und
- das oberhalb einer Messonde liegende Füllvolumen des Tonerdebunkers einer Charge des Druckbehälters entspricht.

Mindestens Teile des vorzugsweise aus Stahl bestehenden, runden Förderrohres bestehen aus porösem Material, z. B. Sinterbronce, Sintereisen oder gesintertem Aluminiumoxid, wobei das poröse Material auch als Drahtgewebe ausgebildet sein kann. Falls die porösen Materialien nur einen geringen Teil der Seitenfläche des Förderrohres bilden, können sie mit geeigneten Mitteln in Aussparungen befestigt werden, z. B. durch Einschrumpfen oder Aufkleben, im Falle von Stahlrohren und metallischen porösen Materialien auch durch Löten.

Der Querschnitt eines Förderrohres kann beliebig ausgestaltet sein, als besonders günstig haben sich jedoch runde Querschnitte erwiesen.

Das parallel zum Förderrohr verlaufende Druckluftrohr von ebenfalls beliebigem, jedoch zweckmässigerweise rundem oder rechteckigem Querschnitt kann neben dem, im oder um das Förderrohr angeordnet sein.

Die über die ganze Länge des Druckluftrohres in diesem angeordneten Restriktionen sind feste oder variable Verengungen, die in Förderrichtung immer kleiner werden. Diese Restriktionen bewirken, dass durch die in regelmässigen Abständen angeordneten Verkleinerungen des Querschnittes im Druckrohr die über das poröse Material in die Förderleitung eintretende Druckluftmenge egalisiert wird. Mit andern Worten tritt nicht mehr der grösste Teil der Druckluft am Ende des Förderrohres, wo der Widerstand am kleinsten ist, ein.

Feste Verengungen können beispielsweise durch Einbuchtungen in den Wänden der Druckluftleitung oder durch an deren Wänden befestigte Bolzen bzw. Lamellen oder Profilstücke erreicht werden, variable Verengungen dagegen durch in das Pressluftrohr hineinragende Schrauben oder Bolzen, die mit einer Feststellschraube bzw. elektromagnetisch regulierbar sein können.

Sowohl feste als auch variable Restriktionen liegen, um eine optimale Wirkung erzielen zu können, bezüglich ihres Querschnitts bevorzugt mindestens bei der Hälfte des Querschnitts des Druckluftrohres.

Der Einbau von Restriktionen hat nur einen Sinn, wenn in deren Bereich das Förderrohr aus porösem Material besteht, andernfalls kann der angestrebte, über die gesamte Rohrlänge regelmässige Luftdurchtritt nicht erzielt werden. Der Abstand der Restriktionen kann beispielsweise das 1-6-fache des Durchmessers des Förderrohres betragen.

Die erfindungsgemässe Lösung der Aufgabe, bezogen auf das Verfahren, kennzeichnet sich dadurch, dass
- das Erreichen des minimalen Füllstandes im Tonerdebunker von einer Messonde registriert und an die zentrale Datenverarbeitungsanlage weitergeleitet wird,
- von der zentralen Datenverarbeitung die für jeden Elektrolyseofen errechnete günstigste Mischung von frischer Tonerde, vorher als Adsorptionsmittel eingesetzter, mit Fluoriden angereicherter Tonerde, Flussmitteln und gemahlenen Flussmittelresten ausgelöst wird,
- dann vorerst der unterste Bereich des leeren Druckbehälters, der Kernflussbereich, mit Flussmitteln gefüllt und anschliessend der übrige Druckbehälter mit Tonerde chargiert wird, und
- der Inhalt des Druckbehälters mittels Druckluft im Dichtstrom durch die vorher nicht leergeblasene Förderleitung zum Tonerdebunker des betreffenden Elektrolyseofens transportiert wird.

Die Lösung der erfindungsgemässen Aufgabe bringt nicht nur eine Variante im Zuge der fortschreitenden Automation, sondern auch eine Verbesserung der Arbeitshygiene, der Arbeitssicherheit und der Luftreinhaltung. In bezug auf diese grundlegenden Voraussetzungen einer industriellen Produktion ist ein System geschaffen worden, das allen genannten Anforderungen gerecht wird. Gleichzeitig wird die für die Durchführung des Verfahrens aufgewendete Energie durch eine optimale Anordnung sinnreicher Vorrichtungen minimal gehalten.

Die Erfindung wird anhand der Zeichnung schematisch dargestellt. Es zeigen :
Figur 1 einen Längsschnitt durch die Vorrichtung.
Figur 2 einen Abschnitt des Förderleitungssystems, mit Einstellschrauben als veränderbare Restriktionen, im Längsschnitt.
Figur 3 einen Querschnitt durch 111-111 in Fig. 2.
Figur 4 einen Längsschnitt durch eine als Profilstück ausgebildete Restriktion.
Figur 5 einen Längsschnitt durch ein Bogenstück des Förderleitungssystems.
Figur 6 eine Verzweigung im Förderleitungssystem.
Figur 7 den unteren Bereich des Druckbehälters.

Die wesentlichen Elemente der Elektrolysezelle 10 sind die Stahlwanne 12, die thermische Isolation 14, der Kohleboden 16, die Kathodenbarren 18, das auf dem Kohleboden liegende flüssige Aluminium 20, welches die eigentliche Kathode ist, der Elektrolyt 22, die Kohleanoden 24, die Anodenstangen 26 und der Anodenträger 28. In den Vorratsbunker 30 werden, je nach Erfordernis, einzeln oder gemischt folgende Komponenten eingebracht: Frischtonerde, mit Fluoriden angereicherte Tonerde, Flussmittel und gemahlene Flussmittelreste. Der Tonerdebunker 30 ist auf beiden Längsseiten mit einer Dosiervorrichtung 32 versehen, welche bewirkt, dass die Tonerde portionenweise über das Fallrohr 34 in das Bad geführt werden kann. Vor der Zudosierung von Tonerde wird in der Regel die Einschlagvorrichtung 36 betätigt, wobei beispielsweise die Elektrolytkruste durch einen pneumatisch betätigten Meissel eingeschlagen wird. Der Tonerdebunker 30 ist mit der Ofenkapselung 38 über ein Verbindungsrohr 40 verbunden. Die beim Elektrolyseprozess entstehenden Abgase werden zusammen mit der durch für Lecks und andere Undichtigkeiten stellvertretend dargestellten Oeffnung 44 eintretenden Sekundärluft, der aus den Auslassstutzen 46 des Rohrstücks 48 austretenden Förderluft und der über die Leitung 40 aus dem Tonerdebunker 30 abgezogenen Abluft durch die Leitung 50 aus der gekapselten Zelle abgeführt. Der gesamte Innenraum der Ofenkapselung wird durch das Sauggebläse 52 unter leichtem Unterdruck von einigen mm WS, z. B. 10 mm, gehalten.

Der Druckbehälter 54 ist derart ausgebildet, dass seine Unterseite vorerst eine trichterförmige Verengung 56 mit grossem Oeffnungswinkel und dann eine trichterförmige Verengung 58 mit kleinem Oeffnungswinkel enthält. Der Druckbehälter ist auf seiner Unterseite mit einem Absperrorgan, zum- Beispiel einem Kugelventil, verschliessbar. In die trichterförmige Verengung mit kleinem Oeffnungswinkel mündet, durch das Kugelventil getrennt, das Förderrohr 62. Von diesem den Hauptkanal bildenden Förderrohr zweigen die Förderrohre 64 zur Speisung der Elektrolysezellen ab. Wie später in Fig. 6 gezeigt wird, ist es mit der erfindungsgemässen Anordnung nicht notwendig, an den Verzweigungsstellen irgendwelche Absperrorgane vorzusehen. Parallel zu den Förderrohren 62 und 64 ist eine Druckluftleitung 66 angeordnet, welche in nachstehend beschriebener Weise die Dichtstromförderung ermöglicht. Nach dem in unmittelbarer Nähe der Elektrolysezelle 10 angeordneten Absperrorgan, dem Förderventil 68, ist ein Stück der Förderleitung 64 als elektrisches Isolierstück 70 ausgebildet, um Kurzschlüsse zwischen den nacheinander in Reihe geschalteten Oefen zu verhindern. Das Rohrstück 48 ist im Prinzip nichts anderes als eine Fortsetzung des Förderrohres 64. Auch die Druckluftleitung 66 setzt sich bis zum Ende des Rohrstückes 48 fort. Die Messonde 72 des Tonerdebunkers 30 dient dazu, den minimalen Füllstand mit Tonerde anzuzeigen.

Zur Bereitstellung der Druckluft ist ein Kompressor 74 vorgesehen. Die komprimierte Luft kann in einem nicht dargestellten Speicher, ausgerüstet mit den bekannten Regelgeräten via Druckregelventile 76, Schaltventile 78 und Einstellventile 80 zum Behälter 54, dem Förderrohr 62 oder dem Druckluftrohr 66 geleitet werden. Für die Evakuierung des Druckbehälters 54 ist ein gesteuertes Ventil 82 vorgesehen.

Die Füllbegrenzung des Druckbehälters 54 wird durch den Grenzschalter 84 sichergestellt. Mit einer pneumatischen Ventilsteuerung 86 können die Chargen im Druckbehälter genau eingestellt werden.

Fig. 1 deutet an, dass das Schüttgut im gefüllten Druckbehälter 54 nach oben kegelförmig begrenzt ist. Während des Entleerens fliesst das Schüttgut im oberen und mittleren Behälterteil trombenförmig, d. h. in der Mitte schneller als in den Randzonen, was ebenfalls angedeutet ist. Im untersten Behälterteil 58 findet man Kernfluss.

In Fig. 2 ist ein gerader Abschnitt des erfindungsgemässen Förderleitungssystems dargestellt. Ein Stahlrohr 30, 62, 64 mit ringförmigem Querschnitt, in welchem das pulverförmige oder körnige Fördergut 88 transportiert wird, hat einen inneren Durchmesser von ca. 50-100 mm und eine Wanddicke von ungefähr 3 mm. Auf das Förderrohr 30, 62, 64 aufgeschweisst ist ein im Querschnitt rechteckiges Druckluftrohr 66. In der oberen Wandung des Förderrohres sind kreisförmige Oeffnungen ausgespart, in welche poröse Scheiben 90 eingelötet sind. Oberhalb dieses porösen Materials befindet sich eine regulierbare Einstellschraube 92 ungefähr gleichen Durchmessers. Vorzugsweise ist die untere Stirnseite dieser Schraube entsprechend der Oberfläche des porösen Materials ausgebildet, d. h. als Horizontalfläche. Diese Stirnseite kann jedoch auch halbkugelförmig, kalottenförmig oder dergleichen ausgebildet sein.

Da die Wandung des Druckluftrohrs 66 für das Anbringen eines Schraubengewindes zu schwach ist, wird ein Gewindeträger (Mutter) 94 aufgeschweisst. Zur Fixierung der Einstellschraube dient eine Gegenmutter 96.

Die Einstellschrauben haben folgende Funktionen :
- Regulieren der in das Förderrohr eintretenden Luftmenge
- Regulieren der durch das Druckluftrohr fliessenden Luftmenge.

Im vorliegenden Fall, wie aus Fig. 3 ersichtlich, sind die Dimensionen der freibleibenden Oeffnung im Druckluftrohr und des in das Druckluftrohr hineinragenden Teiles der Einstellschraube von vergleichbarer Grössenordnung.

Der Abstand d der Einstellschraube vom porösen Material im Förderrohr wird in Funktion der folgenden Parameter eingestellt:
- Art des Fördermaterials
- Länge des Förderrohres
- Porosität der Sinterbronce 90.

Wird die Förderluft F_{L} in Pfeilrichtung in das Druckluftrohr 66 eingeleitet, so ist der Widerstand im Förderrohr 30, 62, 64 bei der Einstellschraube C am kleinsten, dort tritt also am meisten Luft ein. Bei A hingegen ist der Widerstand im Förderrohr verhältnismässig gross, es tritt also nur wenig Förderluft ein. Dies bewirkt, dass rechts von C zu förderndes Material abgestossen und von links in Pfeilrichtung Fₛ nachgeschoben wird.

In einem Modell der erfindungsgemässen Vorrichtung mit einem Förderrohr aus Glas kann diese paketweise Förderung sehr gut beobachtet werden.

Im Gegensatz zu den in Fig. 2 und 3 gezeigten verstellbaren Restriktionen wird in Fig. 4 eine feste Restriktion gezeigt. Oberhalb des in eine Aussparung der Stahlwandung des Förderrohres 30, 62, 64 eingelöteten porösen Materials 90 ist ein Profilstück 98 angeordnet, welches an der oberen Wandung des Druckluftrohres 66 befestigt ist. Diese unveränderliche, d. h. nicht variable Restriktion in Form eines umgekehrten T bewirkt, dass ein Teil der Druckluft F_{L} durch den Spalt zwischen porösem Material 90 und Profilstück 98 fliessen muss. Je nach Abstand d ist der Widerstand mehr oder weniger erhöht, so dass durch alle Scheiben 90 aus porösem Material entlang des Förderrohres gewichtsmässig ungefähr die gleiche Luftmenge vom Druckluftrohr in das Förderrohr übertritt.

Für alle Anordnungen nach Fig. 2 bis 4 nimmt der Abstand d in der Förderrichtung zu. Das eingezeichnete Druckluftrohr ist stark überdimensioniert, in Wirklichkeit können seine Querschnittsdimensionen bei einem Förderrohrdurchmesser von 75 mm folgende sein : 20 mm breit, 16 mm hoch.

In Fig. 5 ist ein Bogenstück eines Förderleitungssystems sowie sein Uebergang in ein gerades Stück gezeichnet. In einem Bogenstück ist das Material des Bogenstücks selbst bei verhältnismässig langsamer Dichtstromförderung einem verhältnismässig hohen Verschleiss unterworfen. Nach einer besonderen Ausgestaltung der vorliegenden Erfindung wird deshalb in diesem Bogenstück ein verschleissfester Einsatz, z. B. aus gesintertem Aluminiumoxid, als Innenwandung des Förderrohres verwendet. Auch in diesem keramischen Formteil 100 sind poröse Materialscheiben 90 eingesetzt. Der stossempfindliche Einsatz 100 ist in eine Schutzhülle 102 eingebettet. Der zwischen dem verschleissfesten Einsatz 100 und der Schutzhülle 102 gebildete ringförmige Spalt 104 wird vorzugsweise mit einem Schaumstoff gefüllt. Am Ende des Förderrohres 30, 62, 64 ist ein Verstärkungsring 106 aufgesetzt, um den Uebergang zum wandstärkeren verschleissfesten Einsatz 100 auszugleichen. Die geraden und gebogenen Rohre sind mittels Flanschen 108 miteinander verschraubt, zwischen den Flanschen 108 ist eine Flachdichtung 110 angeordnet.

In Fig. 6 ist eine Verzweigung des erfindungsgemässen Förderleitungssystems dargestellt, welche zeigt, dass keine Weiche bzw. kein Dreiweghahn notwendig ist. Im vorliegenden Fall ist der Kugelhahn 114a offen, während der Kugelhahn 114b geschlossen ist. Bei geöffneten Magnetventilen 116 und 118 bewirkt die aus den mit Restriktionen 112 versehenen Druckluftkanälen 66 in die Förderleitung 30, 62, 64 übertretende Förderluft, dass das Gut im Dichtstrom durch den geöffneten Kugelhahn 114a gefördert wird.

Wenn das Magnetventil 120 die Druckluftleitung 66 schliesst, so wird das Schüttgut nur ein kleines Stück über die Verzweigung hinausgefördert, dann bildet sich ein Pfropfen 122. Soll dieser Füllgutpfropfen wieder ausgelöst werden, so muss das Magnetventil 120 und der Kugelhahn 114b geöffnet werden. Die bei den Restriktionen ausströmende Förderluft setzt die Dichtstromförderung in Gang.

In Fig. 7 ist der untere Teil des Druckbehälters 54 im Detail dargestellt. Die trichterförmige Verengung 56 mit grossem Oeffnungswinkel ist, wie der übrige Behälter im zylinderförmigen Teil, mit Tonerde gefüllt. Nur der unterste Teil des Druckbehälters, die trichterförmige Verengung 58 mit kleinem Oeffnungswinkel, ist mit Kryolith 124, gemahlenem Fluss 126 und Aluminiumfluorid 128 gefüllt. Der die trichterförmige Verengung 58 füllende Anteil an Flussmitteln, der statt schichtweise auch gemischt eingefüllt sein kann, beträgt jedoch nur einige Prozente der gesamten Charge, z. B. 0,5-5 %. Wird der Kugelhahn 60 zwecks Chargierung einer Elektrolysezelle geöffnet, so ist sichergestellt, dass die im Kernfluss abfliessenden Flussmittel auf jeden Fall vollständig der Zelle zugeführt werden.

Es versteht sich von selbst, dass mit der erfindungsgemässen Vorrichtung und dem erfindungsgemässen Verfahren ausser der oben beschriebenen Tonerde beliebige feinkörnige Schüttgüter gefördert werden können.

## Patentansprüche

1. Vorrichtung zum automatischen, prozessgesteuerten Beschicken von Elektrolyseöfen zur Aluminiumherstellung, mit einem Druckbehälter für Tonerde und Flussmittel, Förderleitungen zu den Elektrolyseöfen und einem auf jedem Elektrolyseofen angeordneten Tonerdebunker, dadurch gekennzeichnet, dass
- der zylinderförmige Druckbehälter (54) für Tonerde und Flussmittel im unteren Bereich vorerst eine trichterförmige Verengung (56) mit grossem Oeffnungswinkel und dann eine weitere Verengung (58) mit kleinem, Kernfluss bewirkendem Oeffnungswinkel aufweist,
- die Förderleitungen vom Druckbehälter (54) zu der Elektrolysezelle (10) ein Förderrohr (62, 64) und ein Druckluftrohr (66) umfassen, wobei - zur Egalisierung des über die gesamte Rohrlänge in die Förderleitung eintretenden Luftgewichtes - im Druckluftrohr (66) Restriktionen (92) mit in Förderrichtung abnehmender Abschirmfläche eingebaut sind, und der Uebergang vom Druckluftzum Förderrohr mindestens im Bereich der Restriktionen aus porösem Material (90) besteht, und
- das oberhalb einer Messonde (72) liegende Füllvolumen des Tonerdebunkers (30) einer Charge des Druckbehälters (54) entspricht.

2. Vorrichtung nach Anspruch 1, dadurch gekennzeichnet, dass das Volumen der trichterförmigen Verengung (58) mit kleinem Oeffnungswinkel, der Kernflusszone, 0,5-5 % desjenigen des Druckbehälters entspricht.

3. Vorrichtung nach Anspruch 1, dadurch gekennzeichnet, dass die Restriktionen (92) im Förderleitungssystem variabel als in das Pressluftrohr hineinragende, verstellbare Schrauben oder Bolzen ausgebildet sind.

4. Vorrichtung nach Anspruch 1, dadurch gekennzeichnet, dass die Restriktionen (92) des Förderleitungssystems durch Einbuchtungen in den Wänden der Druckluftleitung oder an deren Wänden befestigte Bolzen, Lamellen bzw. Profilstücke ausgebildet sind.

5. Vorrichtung nach einem der Ansprüche 1, 3 oder 4, dadurch gekennzeichnet, dass das Druckluftrohr (66) auf das Förderrohr (30, 62, 64) aufgesetzt ist, wobei beide Rohre auf der gesamten Länge eine gemeinsame Wand, diejenige des Förderrohres, haben.

6. Vorrichtung nach einem der Ansprüche 1 oder 2-5, dadurch gekennzeichnet, dass die Restriktionen (92) und die ihnen zugewandten Oberflächen des porösen Materials (90) gleichgross ausgestaltet sind.

7. Vorrichtung nach einem der Ansprüche 1 oder 2-6, dadurch gekennzeichnet, dass das poröse Material (90) aus Sinterbronce, Sintereisen oder gesintertem Aluminiumoxid besteht oder aus einem Drahtgeflecht gebildet ist.

8. Vorrichtung nach einem der Ansprüche 1 oder 2-6, dadurch gekennzeichnet, dass die durch die Restriktionen (92) gebildeten Verengungen mindestens die Hälfte des Querschnitts des Druckluftrohres ausmachen.

9. Vorrichtung nach Anspruch 8, dadurch gekennzeichnet, dass der Abstand (d) zwischen einer Restriktion (92) und der entsprechenden zugewandten Oberfläche des porösen Materials (90) in Förderrichtung zunimmt.

10. Verfahren zum Betrieb einer Vorrichtung nach mindestens einem der Ansprüche 1-9, dadurch gekennzeichnet, dass
- das Erreichen des minimalen Füllstandes im Tonerdebunker (30) von einer Messonde (72) registriert und an eine zentrale Datenverarbeitungsanlage weitergeleitet wird,
- von der zentralen Datenverarbeitung saulage die für jeden Elektrolyseofen (10) errechnete günstige Mischung von frischer Tonerde, vorher als Adsorptionsmittel eingesetzter, mit Fluoriden angereicherter Tonerde, Flussmitteln und gemahlenen Flussmittelresten ausgelöst wird,
- dann vorerst der unterste Bereich (58) des leeren Druckbehälters, der Kernflussbereich, mit Flussmitteln gefüllt und anschliessend der übrige Druckbehälter (54) mit Tonerde chargiert wird, und
- der Inhalt des Druckbehälters mittels Druckluft im Dichtstrom durch die vorher nicht leergeblasene Förderleitung zum Tonerdebunker (30) des betreffenden Elektrolyseofens (10) transportiert wird.

## Claims

1. Apparatus for the automatic, process-controlled charging of electrolytic furnaces for aluminium production, having a pressure vessel for alumina and flux, conveyor conduits to the electrolytic furnaces and an alumina bunker arranged on each electrolytic furnace, characterised in that
- the cylindrical pressure vessel (54) for alumina and flux comprises firstly in the lower region a funnel-shaped constriction (56) with great angle of aperture and then a further constriction (58) with small angle of aperture effecting core flow,
- the conveyor conduits from the pressure vessel (54) to the electrolytic cell (10) include a conveyor pipe (62, 64) and a compressed-air pipe (66) while - for the equalisation of the weight of air entering the conveyor conduit over the whole pipe length - restrictions (92) with screen area decreasing in the direction of conveying are installed in the compressed-air pipe (66), and the transition from the compressed-air pipe to the conveyor pipe consists of porous material (90) at least in the region of the restrictions, and
- the filling volume of the alumina bunker (30) lying above a measuring probe (72) corresponds to one charge of the pressure vessel (54).

2. Apparatus according to claim 1, characterised in that the volume of the funnel-shaped constriction (58) with small angle of aperture, the core flow zone, corresponds to 0.5-5% of that of the pressure vessel.

3. Apparatus according to claim 1, characterised in that the restrictions (92) in the conveyor conduit system are made variable, as adjustable screws or bolts protruding into the compressed-air pipe.

4. Apparatus according to claim 1, characterised in that the restrictions (92) of the conveyor conduit system are formed by inward bulges in the walls of the compressed-air conduit or bolts, plates or profiled pieces secured on the walls of this conduit.

5. Apparatus according to one of claims 1, 3 or 4, characterised in that the compressed-air pipe (66) is set upon the conveyor pipe (30, 62, 64), the two pipes having a common wall, that of the conveyor pipe, over the whole length.

6. Apparatus according to one of claims 1 or 2-5, characterised in that the restrictions (92) and the surfaces of the porous material (90) facing them are made of equal size.

7. Apparatus according to one of claims 1 or 2-6, characterised in that the porous material (90) consists of sintered bronze, sintered iron or sintered aluminium oxide, or is formed from a wire mesh.

8. Apparatus according to one of claims 1 or 2-6, characterised in that the constrictions formed by the restrictions (92) amount to at least half of the cross-section of the compressed-air pipe.

9. Apparatus according to claim 8, characterised in that the distance (d) between a restriction

(92) and the corresponding facing surface of the porous material (90) increases in the conveying direction.

10. Method for operating an apparatus according to at least one of claims 1-9, characterised in that
- the reaching of the minimum filling level in the alumina bunker (30) is recorded by a measuring probe (72) and transmitted to a central data processing installation,
- the central data processing installation triggers the mixture of fresh alumina, fluoride-enriched alumina used previously as adsorbent, fluxes and ground flux residues, which is calculated for each electrolytic furnace (10),
- then firstly the lowermost region (58) of the empty pressure vessel, the core flow region, is filled with fluxes and next the remainder of the pressure vessel (54) is charged with alumina, and
- the content of the pressure vessel is transported by means of compressed air in a dense current through the conveyor conduit, which has not previously been blown empty, to the alumina bunker (30) of the relevant electrolytic furnace (10).

## Revendications

1. Dispositif pour le chargement automatique commandé de fours d'électrolyse pour la production d'aluminium, avec un réservoir sous pression d'alumine et de fondants, des conduites de transport vers les fours d'électrolyse et un silo d'alumine disposé sur chaque four d'électrolyse, ledit dispositif étant caractérisé en ce que
- le réservoir cylindrique sous pression (54) d'alumine et de fondants présente à la partie inférieure d'abord un rétrécissement (56) en forme de trémie à grand angle d'ouverture, puis un second rétrécissement (58) à faible angle d'ouverture provoquant un écoulement central ;
- les conduites de transport entre le réservoir sous pression (54) et la cuve d'électrolyse (10) comprennent un tube de transport (62, 64) et un tube d'air comprimé (66) qui, pour égaliser le poids de l'air pénétrant dans la conduite de transport sur toute sa longueur, présente des étranglements (92) à surface active décroissant suivant le sens de transport, et le raccordement du tube d'air comprimé au tube de transport est réalisé en matériau poreux (90), au moins au voisinage des étranglements ; et
- le volume de remplissage du silo (30) d'alumine, situé au-dessus d'une sonde de mesure (72), correspond à une charge du réservoir sous pression (54).

2. Dispositif selon revendication 1, caractérisé en ce que le volume du rétrécissement (58) en forme de trémie à faible angle d'ouverture, c'est-à-dire de la zone d'écoulement central, est égal à 0,5-5% de celui du réservoir sous pression.

3. Dispositif selon revendication 1, caractérisé en ce que les étranglements (92) du réseau de conduites de transport sont variables et réalisés sous forme de vis ou de boulons réglables, pénétrant dans le tube d'air comprimé.

4. Dispositif selon revendication 1, caractérisé en ce que les étranglements (92) du réseau de conduites de transport sont constitués par des bossages sur les parois du tube d'air comprimé ou par des boulons, lamelles ou pièces profilées fixés sur les parois dudit tube.

5. Dispositif selon une quelconque des revendications 1, 3 et 4, caractérisé en ce que le tube d'air comprimé (66) est monté sur le tube de transport (30, 62, 64), les deux tubes comportant sur toute la longueur une paroi commune, celle du tube de transport.

6. Dispositif selon une quelconque des revendications 1 à 5, caractérisé en ce que les étranglements (92) et les surfaces en regard du matériau poreux (90) sont de même taille.

7. Dispositif selon une quelconque des revendications 1 à 6, caractérisé en ce que le matériau poreux (90) est en bronze fritté, fer fritté ou alumine frittée, ou est constitué par un treillis métallique.

8. Dispositif selon une quelconque des revendications 1 à 6, caractérisé en ce que les restrictions produites par les étranglements (92) représentent la moitié au moins de la section du tube d'air comprimé.

9. Dispositif selon revendication 8, caractérisé en ce que la distance (d) entre un étranglement (92) et la surface correspondante en regard du matériau poreux (90) croît suivant le sens de transport.

10. Procédé pour l'exploitation d'un dispositif selon une quelconque des revendications 1 à 9, caractérisé en ce que
- l'établissement du niveau minimal dans le silo d'alumine (30) est enregistré par une sonde de mesure (72), puis transmis à un ordinateur central ;
- le mélange optimal d'alumine fraîche, d'alumine enrichie en fluorures et précédemment introduite comme adsorbant, de fondants et de résidus broyés de fondants, calculé par l'ordinateur central pour chaque four d'électrolyse (10), est réalisé ;
- la zone inférieure (58) du réservoir sous pression, ou zone d'écoulement central, est d'abord remplie de fondants, puis de l'alumine est chargée dans le reste du réservoir sous pression (54) ; et
- le contenu du réservoir sous pression est transporté par de l'air comprimé, sous forme d'un flux dense, dans la conduite non vidée auparavant par soufflage, vers le silo d'alumine (30) du four d'électrolyse (10) considéré.
